# EUROPÄISCHE PATENTSCHRIFT

(11) **EP 0 170 113 B1**
(45) Veröffentlichungstag und Bekanntmachung des Hinweises auf die Patenterteilung: **28.09.1988**
(21) Anmeldenummer: 85108455.8
(22) Anmeldetag: 08.07.1985
(51) Int. Cl.: E04C 1/39, E04B 2/36, E02D 29/02, E01F 8/00, E02B 3/14

(54) **Baustein**
Building block
Bloc de construction

(30) Priorität: 23.07.1984 AT 2364/84
(43) Veröffentlichungstag der Anmeldung: 05.02.1986
(73) Patentinhaber: Rausch, Peter, A-8621 Thörl Steiermark (AT)
(72) Erfinder: Rausch, Peter, A-8621 Thörl Steiermark (AT)
(74) Vertreter: Beer, Manfred, Dipl.-Ing.

(56) Entgegenhaltungen:
- DE-A- 3 401 629
- FR-A- 463 089
- FR-A- 1 021 666
- GB-A- 559 392
- US-A- 1 367 497
- US-A- 1 485 007
- US-A- 1 676 385

## Beschreibung

Die Erfindung betrifft einen Baustein mit einem Längsbalken und von dessen Enden abstehenden zwei Querbalken, z. B. C- oder H-förmiger Baustein, wobei zu den Lagerflächen des Bausteins vertikale Stirnflächen mit einem Relief ausgebildet sind.

Es sind verschiedenartige Sichtwandbausteine für verschiedenartige Sichtwandkonstruktionen bekannt, z. B. für Einfriedungswände, Lärm- oder Sichtschutzwände, Böschungs-, Stütz- oder Terrassenwände, Felsverkleidungen od. dgl.

Aus der US-A-1 485 007 ist ein Baustein bekannt, der in Draufsicht im wesentlichen U-förmig ausgestaltet ist und einen Längsbalken sowie zwei von diesem in die gleiche Richtung abstehende Querbalken besitzt, die zwischen sich einen im wesentlichen quaderförmigen Freiraum definieren. Die parallel zur Erstreckung des Längsbalkens ausgerichteten Seitenflächen sind mit horizontal verlaufenden Rippungen und die quer zum Längsbalken verlaufenden Flächen sind mit von oben nach unten verlaufenden Rippungen versehen. Zweck der Rippungen ist es, bei einer Anordnung von Bausteinen, bei der Querbalken aneinandergrenzender Bausteine in die Freiräume der jeweils anderen Bausteine eingreifen, Relativbewegungen der ineinandergesetzten Bausteine zu verhindern. Dadurch soll eine einen besonders festen Verbund aufweisende Wand aus diesen Bausteinen erhalten werden.

Die FR-A-1 021 666 zeigt in einem im Querschnitt U-förmigen Baustein mit im Bereich seiner Schenkel vorgesehenen, durchgehenden Löchern, die nicht dazu bestimmt sind, eine Armierung und Beton aufzunehmen. Vielmehr dienen diese Löcher nur zur Gewichtsverringerung, wogegen Beton und Armierungen in eine nach oben offene Rinne des Bausteines eingebracht werden kann.

Ein aus der FR-A-1 265 140 bekannter Baustein besitzt einen Längsbalken und zwei Querbalken. Dieser Baustein ist jedoch lediglich als Pflasterstein, insbesondere für die Uferbefestigung, einsetzbar, wobei die mit verdickten Köpfen ausgestatteten Querbalken puzzleartig ineinanderpassen und einen besonders festen Verbund ergeben.

Der Erfindung liegt die Aufgabe zugrunde, einen Sichtwandbaustein bereitzustellen, der für mehrere Arten von Wandkonstruktionen vorteilhaft einsetzbar und einfach herstellbar ist. Bei der Lösung dieser Augabe wird ausgegangen von einem Baustein, wie er eingangs beschrieben und aus der US-A-1 485 007 bekannt ist.

Die Erfindung besteht bei einem Baustein der eingangs genannten Art darin, daß das Relief in den Stirnflächen durch in Richtung senkrecht zu den Lagerflächen durchlaufenden Ausnehmungen, z. B. Rillen gebildet ist, daß bei einem als C-förmigen Baustein ausgebildeten Baustein sowohl die äußeren Stirnflächen der Querbalken als auch die außere Stirnfläche des Längsbalkens mit einem Relief ausgebildet ist bzw. daß bei einem H-förmigen Baustein lediglich die äußeren, vom Längsbalken wegweisenden und zu diesem im wesentlichen quer verlaufenden Stirnflächen des Bausteins mit einem Relief versehen sind, und daß im Baustein zu den Lagerflächen senkrechte Löcher für Bewehrungs- oder Verbindungsstäbe vorgesehen sind. Die Ausbildung der äußeren Stirnfläche mit einem Relief ermöglicht den Einsatz des Bausteines für Wandkonstruktionen mit einem ansprechenden Aussehen der Sichtfläche. Die Form des erfindungsgemäßen Bausteines mit Längs- und Querbalken ermöglicht dabei ein Verlegen unter Freilassen von Lücken (Gitterwand) oder im dichten Verband. Die Freiräume zwischen den Balken können mit den verschiedensten Hinterfüllmaterialien, wie z. B. Beton oder Erde ausgefüllt werden. Durch die in das Hinterfüllmaterial ragenden Balken ergibt sich eine Verzahnung und ein besonders fester Verbund zwischen den Bausteinen und dem Hinterfüllmaterial. Die im Patentanspruch 2 angeführten Merkmale ermöglichen eine Vertikalbewehrung von Wänden und sind besonders beim Bau bogenförmiger Gitterwände wichtig. Rillen in den Lagerflächen der Bausteine dienen dem Einlegen von Stäben zur Horizontalbewehrung.

Im Hinblick auf die verschiedenen Verlegungsmöglichkeiten und ein dabei in jedem Fall erzielbares besonders ansprechendes Aussehen sind die in den Patentansprüchen 3 bis 5 angeführten Merkmale von Vorteil.

Die Erfindung erstreckt auch auf eine Wand, z. B. Verkleidungswand, gebildet aus Hinterfüllmaterial, z. B. Beton, Mörtel, Erde und aus Bausteinen, nach einem der Ansprüche 1 bis 6. Diese Wand ist dadurch gekennzeichnet, daß die Bausteine aufeinander im geschlossenen Verband verlegt sind, wobei die als Sichtflächen ausgebildeten Stirnflächen der Längs- oder der Querbalken die Sichtebene der Wand bilden und der andere Balken vom Hinterfüllmaterial der Wand umgeben ist.

Für Verkleidungswände oder freistehende Wände größerer Dicke werden vorzugsweise C-förmige Bausteine verwendet.

Für massive Wände kleinerer Dicke mit Betonkern werden vorzugsweise H-förmige Bausteine verwendet, wobei die Freiräume zwischen den Balken mit Beton ausgefüllt sind. Beide Seiten der Wand können auf diese Weise 'einfach als Sichtwand gestaltet werden.

Eine andere Wand, z. B. eine Verkleidungswand, die aus Hinterfüllmaterial, insbesondere Erde und Bausteinen nach einem der Ansprüche 1 bis 6 gebildet ist, ist erfindungsgemäß dadurch gekennzeichnet, daß die Bausteine lediglich mit den Auflagerflächen der Querbalken aufeinander im offenen Verband verlegt sind, wobei die als Sichtflächen ausgebildeten Stirnflächen der Längs- oder der Querbalken die Sichtebene der Wand bilden und der andere Balken vom Hinterfüllmaterial der Wand umgeben ist und wobei im Fall von zu den Lagerflächen senkrechten Löchern der Bausteine die Löcher der Bausteinlagen fluchten und die hangseitigen Löcher zur Bildung einer auf Biegung beanspruchbaren Wand mit hangseitiger Zugzone Bewehrungs- oder Verbindungsstäbe aufnehmen und mit Beton ausgegossen sein können, wogegen die luftseitigen Löcher zur Bildung einer Druckzone entfallen können oder ohne Bewehrung mit Beton verfüllt sind und im Fall von an mindestens einer Lagerfläche angeordneten Rillen in diesen gegebenenfalls Verankerungs- bzw. Verbindungsstäbe angeordnet sind, die in den Körper der Wand reichen.

Auch bei dieser Ausführungsform werden für Verkleidungswände oder für freistehende Wände größerer Dicke vorzugsweise C-förmige Bausteine verwendet. Sollen beide Wandseiten als Sichtwand gestaltet werden, sind die C-förmigen Bausteine an beiden Seiten der Wand angeordnet. Freistehende Wände kleinerer Dicke, z. B. Einfriedungswände, bei denen beide Wandseiten -als Sichtseiten gestaltet sind, werden für gewöhnlich aus H-förmigen Bausteinen und Erde als Hinterfüllmaterial errichtet. Bei Verwendung von Erde als Hinterfüllmaterial bilden sich durchgehende Erdsäulen, die sich auch bei kleineren Wanddicken gut begrünen lassen.

Im Rahmen der oben beschriebenen Wandarten der Ansprüche 7 und 8 sind verschiedene Varianten der Verlegung möglich, von denen ein Teil weiter unten an Hand der Zeichnungen beschrieben ist.

Der erfindungsgemäße Baustein wird vorzugsweise in drei Größen hergestellt ; dabei ist zweckmäßig die (unten in Klammern angeführte) Breite des rechteckigen Grundrisses beim C-förmigen Stein etwa halb so groß wie beim H-förmigen Stein. Die Abmessungen können z. B. wie folgt sein :
Grundriß 32 x 24 (12) cm, Bauhöhe 11 cm
Grundriß 48 x 36 (18) cm, Bauhöhe 16 cm
Grundriß 96 x 72 (36) cm, Bauhöhe 24 cm
Mit Bausteinen dieser drei Dimensionen kann bei den oben genannten Wand-Grundtypen der Ansprüche 7 und 8 allen Anforderungen entsprochen werden.

Es ist z. B. mit den großen Steinen möglich, schwere Verkleidungen für Betonwände von Architektur- oder Ingenieurbauten herzustellen, weiters z. B. gitterförmige Vorsatzwände von Stützmauern, aber auch freistehende Lärm- und Sichtschutzwände, Ufer- und Böschungswände u. dgl.. Die mittleren Bausteine dienen ebenfalls der Herstellung von Verkleidungen, eher im Bereich mittelgroßer Objekte wie etwa Fußgängerunterführungen, Sichtmauern im Hochbau, aber auch zur Errichtung freistehender Wände. Der kleine Baustein ist vor allem für den Bereich Haus - Garten konzipiert. Mit diesem kleinen Baustein können z. B. Verkleidungen von HaussockeIn, Einfriedungsmauerwerk u. dgl. hergestellt werden, aber auch kleinere Böschungs- und Terassenwände.

Die Erfindung wird anhand der Zeichnungen näher erläutert.

Darin zeigt bzw. zeigen
Figur 1 einen erfindungsgemäßen C-förmigen Baustein,
Figuren 2, 3 eine mit geschlossenen verlegten Bausteinen nach Figur 1 errichtete Wand in Grund- bzw. Aufriß,
Figuren 4, 5 eine mit gitterartig verlegten Bausteinen nach Figur 1 errichtete Wand in Grund- bzw. Aufriß,
Figur 6 eine mit Bausteinen nach Figur 1 errichtete Wand, deren beide Seiten als Sichtflächen gestaltet sind, im Grundriß,
Figur 7 einen mit Bausteinen nach Figur 1 errichteten Pfeiler im Grundriß,
Figur 8 einen erfindungsgemäßen H-förmigen Baustein,
Figuren 9 bis 11 jeweils verschiedene, aus Bausteinen nach Figur 8 errichtete Wände im Grundriß,
Figur 12 eine weitere Ausführungsform einer mit Bausteinen nach Figur 8 errichteten Wand in Schrägansicht,
Figur 13 zwei erfindungsgemäße C-förmige Bausteine, die zur Bildung eines H-förmigen Bausteins aneinanderlegbar sind,
Figuren 14, 15 andere Ausführungsformen von H-förmigen Bausteinen,
Figur 16 zwei aus erfindungsgemäßen Bausteinen gebildete Balken in Draufsicht und
Figur 17 eine Wand ähnlich Figur 10, jedoch mit einer lediglich hangseitigen Bewehrung.

Ein in Figur 1 gezeigter Baustein besteht aus . einem Längsbalken 1 und aus zwei von dessen Enden abstehenden Querbalken 2. An allen Balken 1 und 2 des C-förmigen Bausteines sind die zu den Lagerflächen 3 und 4 vertikalen, äußeren Stirnflächen 5 als Sichtflächen mit einem Relief ausgebildet. Das Relief besteht aus in den Stirnflächen 5 in Richtung senkrecht zu den Lagerflächen 3 und 4 durchgehenden Ausnehmungen in Form von Rillen 5'. Die Stirnflächen 5 mit dem Relief sind in ihrer jeweiligen Längsrichtung konvex gewölbt. Sie gehen außerdem über abgeschrägte Flächen 5", die hohlkehlenförmig ausgebildet sind, ineinander über. An der Schnittkante mit der oberen Lagerfläche 3 sind die Stirnflächen 5 bei 5"' hohlkehlenförmig abgeschrägt.

Im Baustein nach Figur 1 sind an den Schnittpunkten der Balken 1, 2 zu den Lagerflächen 3 und 4 senkrechte Löcher 6 vorgesehen. An beiden Lagerflächen 3 und 4 sind außerdem quer zum Längsbalken 1 verlaufende Rillen 7 ausgenommen, die von den Löchern 6 ausgehend bis zum Ende des Querbalkens 2 reichen. In die Löcher 6 und Rillen 7 können Verbindungs- bzw. Verankerungsstäbe für die vertikale bzw. horizontale Bewehrung eingesetzt bzw. eingelegt werden, wie weiter unten noch näher erläutert wird.

Die Figuren 2 und 3 zeigen eine aus Bausteinen nach Figur 1 in geschlossenem Verband und aus Hinterfüllmaterial 8, wie Mörtel bzw. Beton, errichtete Wand. Die als Sichtfläche ausgebildete Stirnfläche 5 des Längsbalkens 1, bildet die Sichtseite der Wand. Die Querbalken 2 werden vom Hinterfüllmaterial 8 umgeben. Die dadurch gegebene Verzahnung zwischen den Bausteinen und dem Hinterfüllmaterial verleiht der Wand eine ausgezeichnete Festigkeit. Links in Figur 2 ist angedeutet, wie durch die Wand ein Bauobjekt 9 verkleidet ist. Durch die Löcher 6 bzw. in den Rillen 7 verlaufen Verankerungsstäbe 10, welche die Bausteine mit dem verkleideten Bauobjekt 9 verbinden. Rechts in Figur 2 bilden die Bausteine gemeinsam mit dem Hinterfüllmaterial 8 (Beton) eine freistehende Wand, wobei die Bausteine an einer Seite auch als Schalung dienen.

Die Figuren 4 und 5 zeigen eine aus Bausteinen nach Figur 1 und aus beliebigem Hinterfüllmaterial 8 gebildete Wand. Dabei sind die Bausteine gitterartig, d. h. nur mit den Lagerflächen 3 und 4 der Querbalken 2 aufeinanderliegend, im offenen Verband verlegt. Die als Sichtfläche ausgebildete Stirnfläche 5 des Längsbalkens 1 bildet die Sichtseite der Wand. Auch die ebenso als Sichtfläche ausgebildeten äußeren Stirnflächen 5 der Querbalken 2 sind wegen der in der Sichtseite der Wand freibleibenden Lücken sichtbar. Die Querbalken 2 sind vom Hinterfüllmaterial 8 umgeben. Die Löcher 6 in den übereinander angeordneten Bausteinen fluchten miteinander und nehmen lotrechte Verbindungsstäbe 11 auf. In den Rillen 7 der aufeinander liegenden Bausteine sind außerdem horizontale Verankerungs- bzw. Verbindungsstäbe 12 angeordnet. Die senkrechten und die horizontalen Stäbe 11 bzw. 12 können miteinander verbunden sein. In Figur 4 links, wo eine Felsverkleidung dargestellt ist, reichen die horizontalen Verankerungs- bzw. Verbindungsstäbe 12 in den Felsen 13. In Figur 4 rechts verbinden die horizontalen Stäbe 12 die an beiden Seiten einer freistehenden Wand angeordneten Bausteine.

In Figur 6 ist eine freistehende Wand ähnlich Figur 4 rechts dargestellt, wobei die Bausteine nach Figur 1 jedoch auf beiden Seiten der Wand im geschlossenen Verband verlegt sind.

Figur 7 zeigt einen aus Bausteinen nach Figur 1 errichteten Pfeiler, der allseitig mit Sichtflächen ausgebildet ist.

Der in Figur 8 gezeigte Baustein ist H-förmig und hat etwa die Form von zwei Bausteinen nach Figur 1, die mit den vertikalen äußeren Stirnflächen 5 der beiden Längsbalken 1 aneinandergelegt sind. Beim Baustein nach Figur 8 sind nur die äußeren Stirnflächen 5 der Querbalken 2 mit einem Relief ausgebildete Stirnflächen. Unterschiedlich zur Ausführungsform von Figur 1 ist vor allem die Anordnung der Löcher 6, die hier in der Mitte der Querbalken 2 vorgesehen sind. Außerdem gehen die quer zum Längsbalken 1 verlaufenden Rillen 7 in den Lagerflächen 3 und 4 des H-förmigen Bausteines beim dargestellten Ausführungsbeispiel nicht von den Löchern 6 aus.

Die in Figur 9 gezeigte Wand ist aus im geschlossenen Verband verlegten Bausteinen nach Figur 8- gemauert, wobei die als Sichtfläche ausgebildeten Stirnflächen 5 die Sichtebene der Wand bilden. Auf der in Figur 9 sichtbaren ersten Lage von Bausteinen liegt, wie üblich um die Länge eines Querbalkens 2 versetzt, eine zweite Lage von Bausteinen usw.. Die zwischen den Balken 1 und 2 der Bausteine verbleibenden Freiräume sind mit Hinterfüllmaterial 8 (Beton) ausgefüllt, das durchgehende Säulen bildet. Die Säulen aus Beton sind mit Verbindungsstäben 11 bewehrt. Außerdem liegen in den Rillen 7 der Lagerflächen 3 und 4 horizontale Verbindungsstäbe 12.

Bei der in Figur 10 gezeigten Wand sind die Bausteine nach Figur 8 gitterartig, in offenem Verband verlegt. Dabei liegen die Bausteine einander folgender Lagen lediglich mit den Lagerflächen 3 und 4, der Querbalken 2 aufeinander. Die als Sichtflächen ausgebildeten Stirnflächen 5 der Querbalken 2 bilden die - von Lücken unterbrochene - Sichtseite der Wand. Die Löcher 6 der einzelnen Lagen von Bausteinen fluchten miteinander und nehmen senkrechte Verbindungsstäbe 11 auf. Die zwischen den Bausteinen verbleibenden Freiräume sind mit Erde als Hinterfüllmaterial 8 ausgefüllt und bilden durchgehende Erdsäulen.

Bei der in Figur 11 gezeigten Wand schließt an eine Wand, wie sie in Figur 10 gezeigt ist, unmittelbar eine weitere solche Wand an. Die Bausteine der beiden Wände hintergreifen einander mit ihren Querbalken 2.

Die in Figur 12 gezeigte Wand ist eine Wand mit einem Erdkern, der die Zwischenräume zwischen den Bausteinen ausfüllt, ähnlich wie sie im Zusammenhang mit Figur 10 beschrieben worden ist. Es sind jedoch alle Bausteine einer Lage mit ihrer Stirnfläche 5 im Winkel von z. B. 45° zur Wandebene geneigt, wobei der Neigungswinkel von Lage zu Lage um 90° differiert. Die Löcher 6 der einzelnen Lagen von Bausteinen fluchten miteinander und nehmen (in Figur 12 nicht sichtbare) lotrechte Verbindungsstäbe 11 auf. Auch hier bildet der Erdkern durchgehende Erdsäulen. Die Wand nach Figur 12 hat ein besonders abwechslungsreiches Aussehen, besonders wenn sie bepflanzt ist.

Figur 13 zeigt zwei C-förmige Bausteine mit zwei - mit Kerben bzw. Rillen versehenen - Vorsprüngen 1'. Die beiden Bausteine können zur Bildung eines H-förmigen Bausteins mit ihren Vorsprüngen 1' aneinander gelegt werden.

Die in Figur 14 dargestellten Bausteine haben Querbalken mit in entgegengesetzten Richtungen gewölbten Stirnflächen 5. Durch die abwechselnde Anordnung solcher Bausteine erhält die Wand ein lebhafteres Aussehen. Bogenförmige Wände lassen sich aus solchen Bausteinen leichter errichten. Aus demselben Grund sind überdies die in den äußeren Eckbereichen des Bausteins angeordneten Löcher als Langlöcher 6' ausgebildet.

Auch der in Figur 15 gezeigte Baustein hat unterschiedlich ausgebildete Stirnflächen und dient zur Errichtung von abwechslungsreich gestalteten Wänden.

Figur 16 zeigt einen C-förmigen und einen aus H-formigen Bausteinen gebildeten Balken, jeweils in Draufsicht. Die Bausteine sind fluchtend mit ihren Lagerflächen 3 und 4 in einer Reihe aneinandergelegt, in die fluchtenden Löcher 6 sind Bewehrungs- bzw. Verbindungsstäbe 11 eingesetzt und die Löcher 6 mit Beton vergossen. Die Verbindungsstäbe 11 in der - schraffierten - Druckzone dienen vor allem als Montagehilfe und sind schwächer als die Bewehrungsstäbe 11 der - unschraffierten - Zugzone. Letztere können vorgespannt werden. Solche Balken sind auf Biegung beanspruchbar und können als Träger, Säulen od. dgl. verwendet werden.

Die in Figur 17 dargestellte Wand ist lediglich hangseitig bewehrt. Die hangseitigen Löcher 6 nehmen zur Bildung der auf Biegung beanspruchbaren Wand mit hangseitiger Zugzone Bewehrungsstäbe 11 auf und sind mit Beton ausgegossen. Löcher in den Querbalken, deren Stirnflächen, welche die Sichtseite bilden, sind nicht vorhanden bzw. könnten ohne Bewehrung mit Beton verfüllt sein, um die Druckzone der Wand zu bilden. Die auf Druck beanspruchten Bereiche sind schraffiert eingezeichnet. Auf diese Weise können sehr hohe Wände errichtet werden.

## Patentansprüche

1. Baustein mit einem Längsbalken (1) und von dessen Enden abstehenden zwei Querbalken (2), z. B. C- oder H-förmiger Baustein, wobei zu den Lagerflächen (3, 4) des Bausteins vertikale Stirnflächen (5) mit einem Relief ausgebildet sind, dadurch gekennzeichnet, daß das Relief in den Stirnflächen (5) durch in Richtung senkrecht zu den Lagerflächen (3, 4) durchlaufenden Ausnehmungen, z. B. Rillen (5') gebildet ist, daß bei einem als C-förmigen Baustein ausgebildeten Baustein sowohl die äußeren Stirnflächen (5) der Querbalken (2) als auch die äußere Stirnfläche (5) des Längsbalkens (1) mit einem Relief ausgebildet ist bzw. daß bei einem H-förmigen Baustein lediglich die äußeren, vom Längsbalken (1) wegweisenden und zu diesem im wesentlichen quer verlaufenden Stirnflächen (5) des Bausteins mit einem Relief versehen sind, und daß im Baustein zu den Lagerflächen (3, 4) senkrechte Löcher (6) für Bewehrungs- oder Verbindungsstäbe (10, 11) vorgesehen sind.

2. Baustein nach Anspruch 1, dadurch gekennzeichnet, daß die Löcher (6) in den äußeren Eckbereichen des Bausteines angeordnet und gegebenenfalls als Langlöcher (6') ausgebildet sind.

3. Baustein nach einem der Ansprüche 1 bis 2, dadurch gekennzeichnet, daß die Stirnfläche (5) mindestens eines der Balken (1, 2) konvex in der Längsrichtung gewölbt ist, wobei der gegenüber angeordnete Balken (2) gegebenenfalls konkav in der Längsrichtung gewölbt ist.

4. Baustein nach einem der Ansprüche 1 bis 3, dadurch gekennzeichnet, daß bei mehreren als Sichtfläche mit einem Relief ausgebildeten Stirnflächen (5) diese über abgeschrägte Flächen (5"), die gegebenenfalls hohlkehlenförmig ausgebildet sind, ineinander übergehen.

5. Baustein nach einem der Ansprüche 1 bis 4, dadurch gekennzeichnet, daß die Stirnfläche (5) an der Schnittkante mit der oberen und/oder unteren Lagerfläche (3, 4) gegebenenfalls hohlkehlenförmig, abgeschrägt ist (5"').

6. Baustein nach einem der Ansprüche 1 bis 5, dadurch gekennzeichnet, daß an der vertikalen äußeren Stirnfläche (5) eines C-förmigen Bausteines zwei Vorsprünge (1') angeordnet sind, so daß zwei C-förmige Bausteine zur Bildung eines H-förmigen Bausteines mit den Vorsprüngen (1') aneinander anlegbar sind.

7. Wand, z. B. Verkleidungswand, gebildet aus Hinterfüllmaterial, z. B. Beton, Mörtel, Erde und aus Bausteinen nach einem der Ansprüche 1 bis 6, dadurch gekennzeichnet, daß die Bausteine aufeinander im geschlossenen Verband verlegt sind, wobei die als Sichtflächen ausgebildeten Stirnflächen (5) der Längs- (1) oder der Querbalken (2) die Sichtebene der Wand bilden und der andere Balken (2 bzw. 1) vom Hinterfüllmaterial (8) der Wand umgeben ist.

8. Wand, z. B. Verkleidungswand, gebildet aus Hinterfüllmaterial, insbesondere Erde, und aus Bausteinen nach einem der Ansprüche 1 bis 6, dadurch gekennzeichnet, daß die Bausteine lediglich mit den Auflagerflächen (3, 4) der Querbalken (2) aufeinander im offenen Verband verlegt sind, wobei die als Sichtflächen ausgebildeten Stirnflächen (5) der Längs- (1) oder der Querbalken (2) die Sichtebene der Wand bilden und der andere Balken (2 bzw. 1) vom Hinterfüllmaterial (8) der Wand umgeben ist und wobei im Fall von zu den Lagerflächen (3, 4) senkrechten Löchern (6) der Bausteine die Löcher (6) der Bausteinlagen fluchten und die hangseitigen Löcher (6) zur Bildung einer auf Biegung beanspruchbaren Wand mit hangseitiger Zugzone Bewehrungs- oder Verbindungsstäbe (11) aufnehmen und mit Beton ausgegossen sein können, wogegen die luftseitigen Löcher (6') zur Bildung einer Druckzone entfallen können oder ohne Bewehrung mit Beton verfüllt sind und im Fall von an mindestens einer Lagerfläche (3, 4) angeordneten Rillen (7) in diesen gegebenenfalls Verankerungs- bzw. Verbindungsstäbe (12) angeordnet sind, die in den Körper der Wand reichen.

9. Balken, gebildet aus Bausteinen nach einem der Ansprüche 1 bis 6, dadurch gekennzeichnet, daß die Bausteine zur Bildung des Balkens fluchtend mit ihren Lagerflächen (3, 4) in einer Reihe aneinandergelegt und in die fluchtenden Löcher (6) Bewehrungs- bzw. Verbindungsstäbe (11) eingesetzt und die Löcher (6) mit Beton vergossen sind, wobei die Zugzone des Balkens - mit gegebenenfalls vorgespannten Stäben (11) - stärker bewehrt werden kann.

## Claims

1. Building block with a longitudinal member (1) and two transverse members (2) projecting from the ends thereof, e. g. a C or H- shaped building block, wherein end surfaces (5) perpendicular to the bearing surfaces (3, 4) of the building block are formed with a relief, characterized in that the relief in the end surfaces (5) is formed by recesses, e. g. grooves (5'), running through in the direction perpendicular to the bearing surfaces (3, 4), in that with a building block, formed as a C-shaped building block, both the outer end surfaces (5) of the transverse members (2) and also the outer face (5) of the longitudinal member (1) are formed with a relief and in that with an H-shaped building block, merely the outer end surfaces (5) of the building block directed away from the longitudinal member (1) and running substantially transverse thereto are provided with a relief, and in that holes (6) perpendicular to the bearing surfaces (3, 4) are provided in the building block for reinforcing or connecting bars (10, 11).

2. Building block according to claim 1, characterized in that the holes (6) are arranged in the outer corner regions of the building block and if desired are formed as slotted holes (6').

3. Building block according to claim 1 or 2, characterized in that the end surface (5) of at least one of the members (1, 2) is convexly bowed in the longitudinal direction, the oppositely arranged member (2) optionally being concavely bowed in the longitudinal direction.

4. Building block according to any one of claims 1 to 3, characterized in that with a plurality of end surfaces (5) formed as facing surfaces with a relief, these run into one another with beveled surfaces (5"), which are optionally formed as hollowed flutes.

5. Building block according to any one of claims 1 to 4, characterized in that the end surface (5) is beveled (5"'), optionally hollow fluted, at the edge of intersection with the upper and/or lower bearing surface (3, 4).

6. Building block according to any one of claims 1 to 5, characterized in that two projections (1') are arranged on the perpendicular outer face (5) of a C-shaped building block, so that two C-shaped building blocks can be abutted at the projections (1') to form an H-shaped building block.

7. Wall, e. g. cladding wall, formed from back-filling material, e. g. concrete, mortar, earth, and from building blocks according to one of claims 1 to 6, characterized in that the building blocks are arranged relative to one another in a continuous bond, with the end faces (5) of the longitudinal (1) or transverse members (2) formed as facing surfaces forming the facing plane of the wall and the other member (2 or 1 respectively) being surrounded by the back-filling material (8).

8. Wall, e. g. cladding wall, formed from back-filling material, especially earth, and from building blocks according to one of claims 1 to 6, characterized in that the building blocks are arranged in an open bond with only the bearing surfaces (3, 4) of the transverse members (2) on one another, with the end faces (5) of the longitudinal (1) or transverse members (2) formed as facing surfaces forming the facing plane of the wall and the other member (2 or 1 respectively) being surrounded by the back-filling material (8), and wherein in the case of holes (6) of the building blocks perpendicular to the bearing surfaces (3, 4), the holes (6) of the building block layers are aligned with each other and the holes (6) on the attached side receive reinforcing or connecting rods (11) to form a wall resistant to bowing with zones in tension on the attached side, and can be poured in with concrete, whereas the holes (6') on the air side can be dispensed with or be filled with concrete without reinforcing, to form a compression zone, and in that in the case of grooves arranged in at least one bearing surface (3, 4), anchor or connecting bars (12) are optionally arranged therein and extend into the body of the wall.

9. Beam formed from building blocks according to any one of claims 1 to 6, characterized in that the building blocks are arranged together in a row to form the beam with their bearing surfaces (3, 4) aligned, and reinforcing or connecting rods (11) are set in the aligned holes (6) and the holes (6) have concrete poured in, wherein the zones of the beam in tension can be more strongly reinforced - optionally with pre-stressed rods (11).

## Revendications

1. Bloc de construction avec une poutre longitudinale (1) et deux poutres transversales (2) faisant saillie à partir des extrémités de la poutre longitudinale, par exemple bloc de construction en forme de C ou de H, des faces frontales (5) perpendiculaires aux surfaces d'appui (3, 4) du bloc de construction étant réalisées avec un relief, caractérisé en ce que le relief dans les faces frontales (5) est formé par des évidements, par exemple des rainures (5') s'étendant perpendiculairement aux surfaces d'appui (3, 4) entre ces dernières, que pour un bloc de construction réalisé en forme de C, aussi bien les faces frontales (5) extérieures des poutres transversales (2) que la face frontale (5) extérieure de la poutre longitudinale (1) sont réalisées avec un relief et que pour un bloc de construction en forme de H, seules les faces frontales (5) extérieures du bloc de construction éloignées de la poutre longitudinale (1) et s'étendant sensiblement perpendiculairement à cette poutre, sont pourvues d'un relief, et qu'il est prévu dans le bloc de construction des trous (6) perpendiculaires aux surfaces d'appui (3, 4) pour des barres (10, 11) d'armature ou de liaison.

2. Bloc de construction selon la revendication 1, caractérisé en ce que les trous (6) sont disposés dans les zones de coin extérieures du bloc de construction et sont éventuellement réalisés comme troué oblongs (6').

3. Bloc de construction selon l'une quelconque des revendications 1 à 2, caractérisé en ce que la face frontale (5), d'une poutre (1, 2) au moins est courbée de façon convexe dans le sens longitudinal, la poutre (2) opposée étant courbée éventuellement de façon concave dans le sens longitudinal.

4. Bloc de construction selon l'une quelconque des revendications 1 à 3, caractérisé en ce qu'en cas de plusieurs faces frontales (5) réalisées comme surfaces visibles avec un relief, celles-ci se raccordent par des plans biaisés (5") réalisés éventuellement en forme de cannelure.

5. Bloc de construction selon l'une quelconque des revendications 1 à 4, caractérisé en ce qu'à - l'arête d'intersection avec la surface d'appui (3, 4) supérieure et/ou inférieure, la face frontale (5) est biaisée (5"'), éventuellement sous la forme d'une cannelure.

6. Bloc de construction selon l'une quelconque des revendications 1 à 5, caractérisé en ce que deux saillies (1') sont disposées sur la face frontale (5) extérieure verticale d'un bloc de construction en forme de C, de sorte que deux blocs de construction en forme de C peuvent être appliqués l'un contre l'autre avec les saillies (1') pour former un bloc de construction en forme de H.

7. Mur, par exemple mur de revêtement, réalisé en matière de remplissage, par exemple du béton, du mortier, de la terre, et en blocs de construction selon l'une quelconque des revendications 1 à 6, caractérisé en ce que les blocs de construction sont posés dans un assemblage fermé, les faces frontales (5) réalisées comme surfaces visibles des poutres longitudinale (1) ou transversales (2) formant le plan visible du mur et l'autre poutre (2 ou 1) étant entourée par la matière de remplissage (8) du mur.

8. Mur, par exemple mur de revêtement, réalisé en matière de remplissage, notamment de la terre, et en blocs de construction selon l'une quelconque des revendications 1 à 6, caractérisé en ce que les blocs de construction sont posés dans un assemblage ouvert les uns sur les autres uniquement par les surfaces d'appui (3, 4) des poutres transversales (2), les faces frontales (5) réalisées comme surfaces visibles des poutres longitudinale (1) ou transversales (2) formant les plans visibles du mur et l'autre poutre (2 ou 1) étant entourée par la matière de remplissage (8) du mur, et, dans le cas où les trous (6) des blocs de construction sont perpendiculaires aux surfaces d'appui (3, 4), les trous (6) des couches de blocs de construction sont alignés et les trous (6) côté pente peuvent recevoir des barres (11) d'armature ou de liaison et être remplis de béton en vue de la formation d'un mur pouvant être sollicité en flexion, avec zone de traction côté pente, les trous (6') côté air peuvent être supprimés ou remplis de béton sans armature en vue de la formation d'une zone de compression, et, dans le cas où des rainures (7) sont disposées sur au moins une surface d'appui (3, 4), des barres (12) d'armature ou de liaison, qui pénètrent dans le corps du mur, sont éventuellement disposées dans ces rainures.

9. Poutre, formée à partir de blocs de construction selon l'une quelconque des revendications 1 à 6, caractérisée en ce qu'en vue de la formation de la poutre, les blocs de construction sont juxtaposés alignés, en une rangée par leurs surfaces d'appui (3, 4), des barres (11) d'armature ou de liaison sont insérées dans les trous (11) alignés et les trous (6) sont remplis de béton, la zone de traction de la poutre pouvant être renforcée davantage avec des barres (11) éventuellement précontraintes.
